# FASCICULE DE BREVET EUROPEEN

(11) **EP 1 514 492 B1**
(45) Date de publication et mention de la délivrance du brevet: **09.04.2008**
(21) Numéro de dépôt: 04300587.5
(22) Date de dépôt: 09.09.2004
(51) Int. Cl.: A45D 34/04

(54) **Dispositif de conditionnement et de distribution d'un produit cosmétique.**
Vorrichtung zum Aufbewahren und Ausgeben eines kosmetischen Produktes
Device for storing and dispensing a cosmetic product

(30) Priorité: 12.09.2003 FR 0310746
(43) Date de publication de la demande: 16.03.2005
(73) Titulaire: L'ORÉAL, 75008 Paris (FR)
(72) Inventeur: Gueret, Jean-Louis, 75016, PARIS (FR)
(74) Mandataire: Tanty, François

(56) Documents cités:
- EP-A- 1 086 904
- EP-A- 1 205 125
- FR-A- 2 829 116
- GB-A- 2 137 181
- US-A- 3 370 756
- US-A- 4 089 609
- US-B1- 6 334 727

## Description

La présente invention concerne les dispositifs de conditionnement et de distribution d'un produit cosmétique, du type comportant une unité rechargeable en produit au moyen d'un récipient ayant un organe de distribution comportant par exemple une tige de valve ou de pompe.

De tels dispositifs sont connus notamment des demandes de brevet européen EP 1 205 125-A2 et EP 1205 126-A1. Dans ces dispositifs connus, l'unité rechargeable peut comporter ou non une valve de remplissage, laquelle peut se présenter sous la forme d'un clapet en matière élastomère solidaire du corps de l'unité et pouvant passer d'une configuration de fermeture à une configuration de remplissage sous l'effet de la pression du produit provenant du récipient.

La fabrication de l'unité avec une telle valve de remplissage peut s'avérer relativement difficile et en outre la pression du produit délivré par l'organe de distribution du récipient doit être suffisante pour ouvrir le clapet, ce qui limite l'utilisation de l'unité aux récipients adaptés et peut réduire le nombre de produits susceptibles d'être introduits dans l'unité par le consommateur.

Le brevet FR 2 829 116 décrit un système comportant un récipient contenant le produit surmonté d'une structure amovible comportant l'applicateur.

Le récipient et la structure amovible comportent chacun une valve, les deux valves coopérant pour laisser passer le produit lorsque la structure amovible est montée sur le récipient.

L'invention vise notamment à proposer un dispositif de conditionnement et de distribution dans lequel l'unité rechargeable peut être réalisée facilement et dans lequel l'unité rechargeable peut être utilisée avec un récipient comportant un organe de distribution délivrant le produit avec une pression qui n'est pas nécessairement très élevée.

L'invention a pour objet un dispositif de conditionnement et de distribution d'un produit cosmétique conforme à la revendication 1.

L'élément rechargeable comporte de préférence une surface d'application, qui peut être destinée à venir en contact avec la peau.

Grâce à l'invention, la valve de remplissage peut être ouverte indépendamment de la pression avec laquelle le produit est délivré par le récipient, de sorte que le remplissage de l'unité rechargeable est rendu plus aisé.

L'organe de distribution du récipient peut par exemple comporter une valve de distribution, notamment dans le cas d'un récipient pressurisé ou une pompe, et une tige de valve ou de pompe correspondante.

Le dispositif de conditionnement et de distribution selon l'invention peut comporter non seulement l'unité rechargeable mais également le récipient destiné à la recharger.

La tige peut être mobile par rapport au récipient selon son axe entre une position de repos et une position de distribution du produit.

La force nécessaire pour provoquer le passage de la valve de remplissage de la configuration de fermeture à la configuration de remplissage peut être inférieure ou égale à la force nécessaire pour faire passer la tige de sa position de repos à sa position de distribution.

La force nécessaire pour faire passer la tige de sa position de repos à sa position de distribution peut être comprise entre 10 daN et 15 daN par exemple.

La valve de remplissage peut être configurée pour prendre la configuration de remplissage avant que l'organe de distribution ne délivre du produit dans l'unité rechargeable en produit.

De préférence, la valve de remplissage est réalisée d'une seule pièce par moulage de matière, notamment une matière élastomère, mais on ne sort pas du cadre de la présente invention lorsque la valve de remplissage est réalisée par l'assemblage de plusieurs composants. La valve de remplissage peut notamment comporter un embout agencé pour coopérer avec l'organe de distribution, cet embout pouvant être mobile relativement à une pièce en élastomère.

La valve de remplissage peut être rapportée sur le corps de l'unité rechargeable, ce qui peut permettre de simplifier la fabrication de celui-ci.

Le corps de l'unité rechargeable peut notamment être traversé par une ouverture à l'intérieur de laquelle est disposée la valve de remplissage.

Cette ouverture peut être située dans un renfoncement débouchant dans l'espace intérieur de l'unité, ce renfoncement permettant par exemple à la valve de remplissage de ne pas déborder trop à l'intérieur de l'unité rechargeable et notamment peut permettre d'éviter un contact entre la valve de remplissage et l'élément rechargeable en produit, le cas échéant. La valve de remplissage peut ne pas dépasser du renfoncement.

Lorsque la valve de remplissage comporte une partie mobile, la présence du renfoncement peut notamment permettre un débattement suffisant de cette partie mobile pour lui permettre de prendre la configuration de remplissage sans être gênée par la présence de l'élément rechargeable en produit.

La valve de remplissage peut comporter un organe de rappel élastique permettant de la ramener automatiquement dans la configuration de fermeture lorsque l'organe de distribution du récipient est désengagé de la valve de remplissage.

Cet organe de rappel élastique peut se présenter par exemple sous la forme d'une lèvre réalisée d'un seul tenant avec une partie formant obturateur de la valve de remplissage, cette partie formant obturateur étant mobile dans l'ouverture correspondante du corps.

L'organe de rappel peut également se présenter sous la forme d'un ressort qui n'est pas réalisé d'un seul tenant avec la partie formant obturateur, notamment un ressort hélicoïdal s'interposant élastiquement entre une surface extérieure du corps de l'unité et un épaulement réalisé sur la partie formant obturateur de la valve de remplissage.

La partie formant obturateur peut comporter au moins un orifice qui est obturé par le corps de l'unité rechargeable quand la valve est dans la configuration de fermeture et qui débouche dans l'espace intérieur de l'unité quand la valve est dans la configuration de remplissage, notamment au moins deux orifices diamétralement opposés et coaxiaux.

La partie formant obturateur, notamment lorsqu'elle est mobile relativement au corps, peut comporter au moins un bossage permettant de réduire l'étendue des surfaces en contact de la valve de remplissage et du corps afin de permettre un déplacement plus aisé, avec moins de frottement, de la valve de remplissage relativement au corps.

La valve de remplissage peut comporter au moins un bossage annulaire, notamment au moins deux bossages annulaires disposés de préférence de part et d'autre du ou des orifices par lequel ou lesquels le produit transite avant d'atteindre l'espace intérieur, lors du remplissage.

Ce ou ces bossages peuvent être disposés au contact de la paroi définissant l'ouverture dans laquelle la valve de remplissage est engagée, lorsque la valve est dans la configuration de fermeture.

La valve de remplissage peut également comporter une partie fixe disposée dans l'ouverture précitée et une partie formant obturateur, mobile relativement à cette partie fixe sous l'effet d'une poussée exercée par l'organe de distribution du récipient, notamment une poussée exercée par la tige d'une pompe ou d'une valve venant appuyer contre la partie formant obturateur pour l'écarter de la partie fixe. La partie formant obturateur peut notamment être articulée sur la partie fixe par l'intermédiaire d'une partie formant charnière.

La valve de remplissage peut comporter une tête de retenue dans le corps de l'unité rechargeable. Cette tête peut présenter, par exemple, une paroi amincie à sa périphérie, capable par exemple de se soulever pour faciliter l'écoulement du produit distribué par le récipient ou une lèvre annulaire venant prendre appui par son bord libre contre le corps de l'unité.

L'élément rechargeable en produit présent dans l'unité peut être constitué par exemple par un organe d'application, celui-ci pouvant être par exemple solidaire d'un organe de préhension fixé de manière amovible sur le corps ou être solidaire du corps. Dans ce dernier cas, le produit distribué par le récipient dans l'unité peut avoir à traverser l'organe d'application pour atteindre une surface d'application permettant l'application du produit sur la surface à traiter, par exemple la peau, les muqueuses ou les phanères.

L'organe d'application peut être en contact ou non avec la valve de remplissage lorsque que cette dernière est en configuration de fermeture et que l'unité amovible est fermée.

L'organe d'application peut comporter une grande diversité de matériaux et notamment un élément élastiquement déformable, notamment une mousse.

L'unité peut comporter une poignée amovible et/ou repliable.

L'unité peut comporter une grille interposée entre l'élément rechargeable en produit et la valve de remplissage.

Le récipient peut comporter un tube plongeur. En variante, le récipient peut comporter un piston et un organe de distribution, notamment une pompe, sans reprise d'air.

L'invention a encore pour objet un dispositif de conditionnement et de distribution d'un produit, ce dispositif comportant :
- une unité rechargeable en produit au moyen d'un récipient muni d'un organe de distribution, cette unité comportant :

- un corps,
- un élément rechargeable en produit, contenu dans un espace intérieur de l'unité, délimité au moins partiellement par ledit corps,
- une valve de remplissage solidaire dudit corps et agencée pour passer d'une configuration de fermeture de l'espace intérieur à une configuration de remplissage sous l'effet d'une poussée exercée par l'organe de distribution et pour reprendre sa configuration de fermeture en l'absence d'organe de distribution.

L'invention pourra être mieux comprise à la lecture de la description détaillée qui va suivre, d'exemples non limitatifs de mise en oeuvre de celle-ci, et à l'examen du dessin annexé, sur lequel :
- la figure 1 est une vue schématique, en coupe longitudinale partielle, d'un exemple de dispositif réalisé conformément à l'invention, la valve de remplissage étant dans sa configuration de fermeture,
- la figure 2 représente le dispositif de la figure 1 lorsque la valve de remplissage est dans sa configuration de remplissage,
- la figure 3 représente à échelle agrandie un détail de la figure 1,
- les figures 4 à 13 sont des coupes schématiques de variantes de réalisation de la valve de remplissage,
- la figure 14 est une coupe longitudinale d'une variante de réalisation d'un dispositif selon l'invention,
- la figure 15 est une coupe longitudinale schématique d'une variante de réalisation d'un dispositif selon l'invention,
- la figure 16 est une coupe longitudinale schématique d'une variante de réalisation d'une unité rechargeable,
- la figure 17 est une vue de côté schématique d'une variante de réalisation d'une unité rechargeable,
- les figures 18 et 19 représentent des variantes de récipient,
- la figure 20 représente une variante de réalisation du dispositif selon l'invention comportant le récipient de la figure 18, et
- la figure 21 représente isolément en coupe longitudinale l'unité rechargeable de la figure 20.

Le dispositif 1 de conditionnement et de distribution représenté aux figures 1 à 3 comporte un récipient 2 contenant un produit cosmétique, y compris de soin, par exemple un lait, une lotion ou un parfum pour le visage ou le corps, et une unité 3 rechargeable avec le produit délivré par le récipient 2. L'unité 3 peut être fixée de manière amovible au récipient 2.

Ce dernier comporte un organe de distribution 4 comportant dans l'exemple considéré une tige creuse 5 qui peut appartenir à une pompe ou une valve. La distribution du produit est obtenue dans l'exemple illustré par un enfoncement de la tige 5 selon l'axe longitudinal X du dispositif, le produit étant distribué par un canal intérieur 6 de la tige 5. La force nécessaire pour enfoncer la tige jusqu'à provoquer la distribution du produit est par exemple supérieure à 10 daN, étant par exemple de l'ordre de 12 daN. La distribution du produit pourrait encore être obtenue autrement sans que l'on sorte du cadre de la présente invention, étant par exemple commandée par un bouton-poussoir distinct de la tige ou par une pression sur une paroi du récipient, la tige pouvant le cas échéant être fixe.

La pompe ou la valve constituant l'organe de distribution 4 peut être de tout type connu. Le récipient 2 a été représenté d'une manière schématique et l'invention n'est pas limitée à une taille ni à une forme particulière de récipient. En particulier, le récipient 2 peut présenter une taille nettement supérieure à celle de l'unité rechargeable 3.

Cette dernière comporte un corps creux 9 définissant, avec un couvercle de fermeture 10, un espace intérieur 12 logeant un élément 13 rechargeable en produit. Cet élément 13 est constitué dans l'exemple considéré par un organe d'application fixé sur le couvercle 10. L'organe d'application 13 peut par exemple être une mousse fixée à une extrémité d'une cheminée centrale 14 du couvercle 10, l'organe d'application 13 pouvant présenter une surface 16 destinée à l'application ayant une forme quelconque, notamment convexe vers l'extérieur.

Le couvercle 10 comporte avantageusement, comme c'est le cas dans l'exemple illustré sur les figures, une lèvre d'étanchéité 18 permettant d'obtenir une fermeture hermétique de l'espace intérieur 12.

Conformément à l'invention, l'unité 3 comporte une valve de remplissage 20 agencée pour coopérer avec la tige 5 et passer d'une configuration de fermeture de l'espace intérieur 12, représentée à la figure 1, à une configuration de remplissage représentée à la figure 2, dans laquelle le produit distribué par le récipient 2 peut gagner l'espace intérieur 12 pour charger l'organe d'application 13 en produit.

Dans l'exemple considéré, la valve de remplissage 20 est engagée dans une ouverture 22 du corps 9, comme on peut le voir notamment à la figure 3.

Cette ouverture 22 présente par exemple une forme cylindrique de révolution autour de l'axe X et peut déboucher, comme illustré, dans un renfoncement 24 de la surface intérieure du corps 9.

La valve de remplissage 20 peut comporter une partie 25 formant obturateur, mobile dans l'ouverture 22 selon l'axe X, et un organe de rappel élastique 28 permettant de rappeler la partie 25 formant obturateur dans la configuration de fermeture lorsque la tige 5 est retirée de la valve de remplissage 20.

L'organe de rappel 28 se présente par exemple sous la forme d'une lèvre annulaire se raccordant à l'extrémité extérieure 29 de la partie 25 formant obturateur et s'étendant radialement vers l'extérieur en direction du corps 9 jusqu'à prendre appui par son bord libre 30 contre la surface extérieure 31 du corps 9.

La partie formant obturateur 25 peut comporter, comme on le voit sur la figure 3, une tête 33 de retenue permettant de retenir la valve de remplissage sur le corps 9, cette tête 33 comportant par exemple une paroi 34, amincie à sa périphérie, prenant appui contre le fond 36 du renfoncement 24 lorsque la valve de remplissage est dans sa configuration de fermeture.

La partie formant obturateur 25 comporte également au moins un orifice 38, par exemple deux orifices 38 diamétralement opposés et coaxiaux, communiquant avec un canal intérieur 39 débouchant dans le fond d'un logement 40 destiné à recevoir la tige 5 et venant dans le prolongement du canal intérieur 6 de la tige 5 lorsque celle-ci est engagée dans la valve de remplissage 20, comme on peut le voir sur la figure 3.

Lorsque la valve de remplissage 20 est dans sa configuration de fermeture, les orifices 38 débouchent en regard de la paroi du corps 9 définissant l'ouverture 22 et ces orifices 38 sont ainsi obturés. La valve de remplissage 20 peut alors isoler l'espace intérieur 12 de l'air ambiant.

Le cas échéant, la tête de retenue 33 participe également à l'obtention d'une fermeture hermétique en s'appliquant de manière sensiblement étanche contre le fond 36 du renfoncement 24. Dans une variante, l'étanchéité de la fermeture peut être obtenue seulement par appui de la tête de retenue 33 contre le fond 36 du renfoncement 24, les orifices 38 n'étant pas obturés par le corps 9.

Lorsque la tige 5 est enfoncée dans la valve de remplissage 20 et que l'unité 3 est déplacée vers le bas pour actionner la tige 5 et provoquer la distribution de produit par celle-ci, la partie formant obturateur 25 se déplace d'une manière limitée relativement au corps 9 et les orifices 38 peuvent déboucher dans le renfoncement 24.

La tête de retenue 33 est écartée du fond 36 du renfoncement 24, ce qui permet au produit distribué par la tige 5 de gagner plus facilement l'espace intérieur 12 du récipient. Quand l'unité 3 est relâchée et/ou la tige 5 retirée de la valve de remplissage 20, celle-ci reprend notamment grâce à l'organe de rappel 28 la configuration de fermeture représentée à la figure 1.

Ainsi, le produit présent à l'intérieur de l'unité 3 peut se conserver dans un milieu fermé hermétiquement, ce qui est avantageux notamment lorsque le produit comporte un composé volatil tel qu'un parfum.

De préférence, la valve de remplissage 20 est réalisée de telle manière que les orifices 3 8 débouchent dans le renfoncement 24 avant que le produit ne soit distribué par la tige.

Dans l'exemple des figures 1 à 3, la valve de remplissage 20 est réalisée d'un seul tenant par moulage d'une matière thermoplastique, notamment un élastomère.

Bien entendu, diverses modifications peuvent être apportées notamment à la valve de remplissage sans que l'on sorte du cadre de la présente invention.

A titre d'exemple, on a représenté à la figure 4 une variante de réalisation dans laquelle la partie formant obturateur 25 comporte deux bossages annulaires 51 et 52 situés respectivement de part et d'autre des orifices 38.

La partie formant obturateur 25 vient alors en contact avec la paroi du corps 9 définissant l'ouverture 22 essentiellement par ces bossages 51 et 52, ce qui peut permettre de réduire le frottement entre la partie 25 formant obturateur et le corps 9 et faciliter ainsi le déplacement de la partie 25 formant obturateur sous l'effet d'une poussée exercée par la tige 5.

Dans la variante représentée à la figure 5, la tête de retenue 33 comporte à sa périphérie une lèvre annulaire 53 venant s'appliquer par son bord libre 54 contre le fond 36 du renfoncement 24.

La tête de retenue 33 pourrait bien entendu être réalisée avec d'autres formes encore. De préférence, la tête 33 sera réalisée avec une forme facilitant la mise en place de la valve de remplissage 20 dans l'ouverture 22.

Dans la variante de réalisation illustrée à la figure 6, l'organe de rappel 28 est constitué par un ressort hélicoïdal disposé autour de la partie 25 formant obturateur, ce ressort prenant appui à une extrémité axiale contre la surface extérieure 31 du corps 9 et à l'autre extrémité contre une collerette 65 réalisée à l'extrémité extérieure de la partie formant obturateur 25.

On peut voir sur la figure 7 que la valve de remplissage 20 peut être réalisée de manière à ne pas dépasser du renfoncement 24 au repos.

Le cas échéant, comme illustré sur la figure 8, la valve de remplissage 20 peut être réalisée en fonction de la forme et de la position de l'élément rechargeable en produit à l'intérieur de l'unité.

La valve de remplissage peut ainsi, par exemple, être réalisée avec une face 80 concave vers l'élément rechargeable en produit.

Dans l'exemple représenté à la figure 9, la paroi de l'unité 3 qui porte la valve de remplissage peut comporter par exemple au moins un évidement 81, notamment de forme conique, destiné à faciliter l'écoulement du produit vers le renfoncement 24. Le cas échéant, les orifices 38 débouchent dans l'évidement 81 lorsque la valve est dans sa configuration de fermeture, l'étanchéité de la fermeture étant obtenue par exemple par appui de la tête 33, notamment de la lèvre 53, contre le fond du renfoncement.

L'élément 13 peut être réalisé avec une face 82 servant à l'application qui présente au moins un creux 83 permettant d'accumuler du produit, comme illustré sur la figure 10.

Dans la variante de réalisation illustrée aux figures 11 et 12, la valve de remplissage 20 comporte une partie fixe 55, engagée dans l'ouverture 22 et une partie formant obturateur 25 qui est mobile relativement à la partie fixe 55, notamment grâce au fait qu'elle est reliée à cette dernière par une partie 56 formant charnière.

Lorsque la valve de remplissage 20 est dans la configuration de repos, la partie 25 formant obturateur peut s'appliquer de manière étanche contre la partie fixe 55, comme illustré à la figure 11.

Lorsqu'une poussée est exercée par la tige 5 du récipient sur la face intérieure 57 de la partie 25 formant obturateur, cette dernière peut se soulever et ménager avec la partie fixe 55 une ouverture 59 permettant au produit de gagner l'espace intérieur 12 de l'unité rechargeable 3. La tige 5 peut s'appliquer directement contre la face 57 mais en variante, comme illustré, la tige 5 peut être munie à son extrémité d'un embout 60 qui peut comporter une ouverture latérale 61 permettant de distribuer le produit provenant du canal intérieur 6 de la tige 5 directement dans l'ouverture 59, ce qui permet au produit de s'écouler plus facilement. Le cas échéant, la tige 5 peut être pourvue à son extrémité libre d'une ou plusieurs ouvertures latérales telle que l'ouverture 61. En variante encore, la face 57 de la partie 25 formant obturateur peut être réalisée avec une forme facilitant l'écoulement du produit depuis le canal intérieur 6 de la tige 5 lorsque celle-ci vient en appui contre la partie 25 formant obturateur.

Dans la variante de réalisation de la figure 13, la valve de remplissage comporte un embout 60 ayant en partie inférieure une forme agencée pour s'emboîter sur la tige 5 et en partie supérieure une partie 85 formant gicleur, comportant un orifice latéral 86 de sortie du produit.

La valve de remplissage comporte également dans cet exemple un organe de rappel 28 réalisé d'une seule pièce par moulage de matière plastique, notamment un élastomère, avec une partie formant obturateur 25.

L'organe de rappel 28 se présente, dans l'exemple illustré, sous la forme d'une lèvre flexible prenant appui contre la surface extérieure 31 du corps 9.

La partie formant obturateur 25 se présente sous la forme d'un manchon pourvu d'un bourrelet conique 89 permettant de retenir la partie formant obturateur 25 sur la surface intérieure du corps 9 lorsque la tige 5 est retirée.

En configuration de fermeture, l'orifice 86 est obturé par le manchon précité.

En configuration de distribution, la lèvre 28 est déformée et l'orifice 86 débouche hors du manchon.

L'organe d'application 13 peut encore ne pas être solidaire du couvercle 10 mais être solidaire du corps 9, comme illustré à la figure 14. Dans ce cas, le produit peut par exemple traverser l'organe d'application 13 en raison de la porosité de celui-ci pour gagner la surface 16 servant à l'application.

Dans une autre variante de réalisation représentée à la figure 15, le couvercle 10 comporte une poignée 90 agencée pour faciliter la préhension et la manipulation par l'utilisateur de l'élément rechargeable.

Cette poignée 90 peut ne pas être amovible comme illustré sur la figure 15, ou être amovible comme illustré à la figure 16. Sur cette figure, la poignée 90 comporte au moins deux pattes 91 élastiquement déformables comportant en partie inférieure des bourrelets 92. Le couvercle 10 de l'unité rechargeable comporte une ouverture 93 et au moins une gorge 94 agencée pour loger permettre l'encliquetage des pattes 91.

Sur la figure 16 également, un élément portant une grille 95 est interposé entre le couvercle 10 et le corps 9 de l'unité rechargeable. L'organe d'application 13 prélève du produit au travers de la grille 95, le produit étant contenu dans le corps 9 après remplissage grâce à la valve 20 disposée en son fond. Une bille 96 contenue dans le corps 9 permet d'homogénéiser le produit contenu dedans.

La poignée 90 peut encore, dans une autre variante illustrée sur la figure 17, être repliable.

On a représenté sur cette figure une unité rechargeable 3 surmontée d'un couvercle 10, sur la périphérie duquel est fixée une poignée 90 en forme d'étrier.

La poignée 90, comme illustré, peut être repliée sous l'unité, et contribuer par exemple au maintien du couvercle 10 sur le corps 9. La poignée peut être tournée selon la flèche et être positionnée par exemple à l'horizontale, comme représenté en pointillés.

Le récipient 2 peut présenter diverses formes, différentes de celle de la figure 1, notamment une forme évasée vers le bas comme illustré sur la figure 18 ou sensiblement cylindrique, comme illustré sur la figure 19.

En l'absence de l'unité rechargeable, le récipient 2 peut être surmonté d'un capuchon de fermeture 100 agencé pour protéger l'organe de distribution 4.

Le récipient 2 représenté sur la figure 18 comporte une pompe et un tube plongeur. Ce récipient 2 est agencé pour contenir un produit liquide tel que par exemple un lait ou une lotion gélifiée.

Le récipient représenté sur la figure 19 contient par exemple un produit plus pâteux tel qu'un gel-crème, et comporte un piston 103 dans le fond du récipient.

La pompe du récipient 2 de la figure 19 ne comporte pas de reprise d'air de telle sorte que le piston 103 monte dans le récipient au fur et à mesure que le produit est distribué. Le piston 103 peut être remplacé par une poche rétractable, par exemple.

L'unité rechargeable 3, représentée sur la figure 20 montée sur le récipient 2, comporte, de manière similaire au mode de réalisation de la figure 14, un organe d'application 13 solidaire du corps 9. Le corps 9 est prolongé par une poignée 90. Le corps 9 comporte une jupe 105 munie d'une nervure annulaire 104 agencée pour être logée, comme illustré sur la figure 21, dans une gorge correspondante du couvercle 10, lequel peut être disposé ou non sur l'unité 3 lors de la distribution du produit à l'aide de la valve 20.

Le dispositif représenté sur les figures 20 et 21, dans une autre variante non illustrée, peut être dépourvu de couvercle 10 sans que l'on sorte du cadre de la présente invention.

Bien entendu, l'invention n'est pas limitée aux exemples qui viennent d'être décrits.

L'élément rechargeable en produit peut notamment être autre chose qu'un organe d'application, étant constitué par exemple par une mousse qui permet d'emmagasiner du produit et de le restituer en étant comprimée.

Dans toute la description, y compris les revendications, l'expression « comportant un » doit être comprise comme étant synonyme de « comportant au moins un », sauf si le contraire est spécifié.

Les caractéristiques des différents modes de réalisation peuvent être combinées. On peut notamment munir d'une valve de remplissage représentée sur l'une des figures 4 à 13 le dispositif de la figure 14.

## Revendications

1. Dispositif (1) de conditionnement et de distribution d'un produit, ce dispositif comportant :
- une unité (3) rechargeable en produit au moyen d'un récipient (2) muni d'un organe de distribution (4) comportant une tige de valve ou de pompe, cette unité comportant :
- un corps (9),
- un élément (13) rechargeable en produit comportant une surface d'application du produit,
- une valve de remplissage (20) solidaire dudit corps et agencée pour passer d'une configuration de fermeture à une configuration de remplissage sous l'effet d'une poussée exercée par l'organe de distribution et pour reprendre sa configuration de fermeture en l'absence d'organe de distribution, et comportant un canal intérieur (39) debouchant dans le fond d'un logement destiné à recevoir la tige et communicant avec au moins un orifice (38) pour le passage du produit en configuration de remplissage.

2. Dispositif selon la revendication 1, **caractérisé par le fait que** l'organe de distribution du récipient comporte une tige (5) de valve.

3. Dispositif selon la revendication 1, **caractérisé par le fait que** l'organe de distribution comporte une tige de pompe.

4. Dispositif selon l'une quelconque des revendications 2 à 3, **caractérisé par le fait que** la tige est mobile par rapport au récipient selon son axe entre une position de repos et une position de distribution du produit

5. Dispositif selon la revendication 4, **caractérisé par le fait que** la force nécessaire pour provoquer le passage de la valve de remplissage de la configuration de fermeture à la configuration de remplissage est inférieure ou égale à la force nécessaire pour faire passer la tige de sa position de repos à sa position de distribution.

6. Dispositif selon l'une des revendications 4 et 5, **caractérisé par le fait que** la force nécessaire pour faire passer la tige de sa position de repos à sa position de distribution est comprise entre 10 daN et 15 daN.

7. Dispositif selon l'une quelconque des revendications précédentes, **caractérisé par le fait que** la valve de remplissage est configurée pour prendre la configuration de remplissage avant que l'organe de distribution ne délivre du produit dans l'unité rechargeable en produit.

8. Dispositif selon l'une quelconque des revendications précédentes, **caractérisé par le fait que** la valve de remplissage est réalisée d'une seule pièce par moulage de matière, notamment une matière élastomère.

9. Dispositif selon l'une quelconque des revendications 1 à 7, **caractérisé par le fait que** la valve de remplissage est réalisée par assemblage de plusieurs composants.

10. Dispositif selon l'une quelconque des revendications précédentes, **caractérisé par le fait que** la valve de remplissage est rapportée sur le corps (9) de l'unité rechargeable.

11. Dispositif selon la revendication 12, **caractérisé par le fait que** le corps (9) de l'unité rechargeable est traversé par une ouverture (22) à l'intérieur de laquelle est disposée la valve de remplissage (20).

12. Dispositif selon la revendication 11, **caractérisé par le fait que** l'ouverture (22) est située dans un renfoncement (24) débouchant dans un espace intérieur (12) de l'unité.

13. Dispositif selon la revendication 12, **caractérisé par le fait que** la valve de remplissage ne dépasse pas du renfoncement.

14. Dispositif selon l'une quelconque des revendications précédentes, **caractérisé par le fait qu'**il n'y a pas de contact entre la valve de remplissage et l'élément rechargeable en produit.

15. Dispositif selon l'une quelconque des revendications 1 à 7, **caractérisé par le fait que** la valve de remplissage comporte un organe de rappel élastique permettant de la ramener dans la configuration de fermeture lorsque l'organe de distribution du récipient est désengagé de la valve de remplissage.

16. Dispositif selon la revendication 15, **caractérisé par le fait que** l'organe de rappel élastique (28) se présente sous la forme d'une lèvre réalisée d'un seul tenant avec une partie (25) formant obturateur de la valve de remplissage.

17. Dispositif selon la revendication 15, **caractérisé par le fait que** l'organe de rappel se présente sous la forme d'un ressort qui n'est pas réalisé d'un seul tenant avec une partie (25) formant obturateur de la valve, notamment un ressort hélicoïdal s'interposant élastiquement entre une surface extérieure (31) du corps et un épaulement (54) réalisé sur la partie formant obturateur (25) de la valve de remplissage.

18. Dispositif selon l'une quelconque des revendications précédentes, **caractérisé par le fait que** la valve de remplissage comporte une partie formant obturateur qui comporte au moins un orifice (38) qui est obturé par le corps (9) de l'unité rechargeable quand la valve est dans la configuration de fermeture et qui débouche dans l'espace intérieur (12) quand la valve est dans la configuration de remplissage, notamment au moins deux orifices (38) diamétralement opposés et coaxiaux.

19. Dispositif selon l'une quelconque des revendications précédentes, **caractérisé par le fait que** la valve de remplissage comporte une partie formant obturateur qui comporte au moins un bossage (51, 52) permettant de réduire l'étendue des surfaces en contact de la valve de remplissage et du corps (9).

20. Dispositif selon la revendication 21, **caractérisé par le fait que** la valve de remplissage comporte au moins un bossage annulaire, notamment au moins deux brossages annulaires (51, 52) disposés de préférence de part et d'autre du ou des orifices (38) par lequel ou lesquels le produit transite avant d'atteindre l'espace intérieur (12).

21. Dispositif selon la revendication 1, **caractérisé par le fait que** la valve de remplissage comporte une partie fixe (55) disposée dans une ouverture (22) du corps (9) et une partie (25) formant obturateur, mobile relativement à cette partie fixe sous l'effet d'une poussée exercée par l'organe de distribution du récipient, notamment sous l'effet d'une poussée exercée par la tige d'une pompe ou d'une valve venant appuyer contre la partie (25) formant obturateur pour l'écarter de la partie fixe.

22. Dispositif selon la revendication 1, **caractérisé par le fait que** la valve de remplissage comporte un embout (60) agencé pour coopérer avec l'organe de distribution (5), cet embout (60) étant mobile relativement à une pièce en élastomère.

23. Dispositif selon la revendication précédente, **caractérisé par le fait que** la partie (25) formant obturateur est articulée sur la partie fixe par l'intermédiaire d'une partie (56) formant charnière.

24. Dispositif selon l'une quelconque des revendications précédentes, **caractérisé par le fait que** la valve de remplissage comporte une tête (33) de retenue dans le corps (9) de l'unité rechargeable.

25. Dispositif selon la revendication précédente, **caractérisé par le fait que** la tête (33) présente une paroi (34) amincie à sa périphérie.

26. Dispositif selon l'une quelconque des revendications précédentes, **caractérisé par le fait que** l'élément rechargeable en produit présent dans l'unité est constitué par un organe d'application.

27. Dispositif selon la revendication précédente, **caractérisé par le fait qu'**il comporte un organe (10) de préhension de l'organe d'application fixé de manière amovible sur le corps.

28. Dispositif selon la revendication 26, **caractérisé par le fait que** l'organe d'application est solidaire du corps lors de l'application.

29. Dispositif selon les revendications 26 à 28, **caractérisé par le fait que** l'organe d'application comporte un élément élastiquement déformable, notamment une mousse.

30. Dispositif selon l'une quelconque des revendications précédentes, **caractérisé par le fait que** l'unité (3) comporte une poignée (90).

31. Dispositif selon la revendication 30, **caractérisé par le fait que** la poignée (90) est amovible.

32. Dispostif selon la revendication 30, **caractérisé par le fait, que** la poignée (90) est repliable.

33. Dispositif selon l'une quelconque des revendications précédentes, **caractérisé par le fait que** l'unité (3) comporte une grille (95) interposée entre l'élément rechargeable en produit et la valve de remplissage (20).

34. Dispositif selon l'une quelconque des revendications précédentes, **caractérisé par le fait que** le récipient (2) comporte un tube plongeur.

35. Dispositif selon l'une quelconque des revendications 1 à 33, **caractérisé par le fait que** le récipient (2) comporte un piston (103) et **par le fait que** le récipient comporte un organe de distribution, notamment une pompe sans reprise d'air.

## Claims

1. A device (1) for packaging and dispensing a product, said device comprising:
- a unit (3) that can be refilled with product using a container (2) having a dispenser member (4) comprising a hollow valve stem or a hollow pump stem, said unit comprising:
- a body (9),
- an element (13) that can be refilled with product comprising a product application surface,
- a filling valve (20) that is attached to said body and configured to pass from a closed configuration to a filling configuration under the effect of a thrust exerted by the dispenser member, and to return to the closed configuration in the absence of the dispenser member, and comprising an internal canal (39) opening out into the bottom of a housing configured for receiving the stem and communicating with at least one orifice (38) for the passage of the product in the filling configuration.

2. A device according to claim 1, **characterized by** the fact that the dispenser member of the container comprises a valve stem (5).

3. A device according to claim 1, **characterized by** the fact that the dispenser member comprises a pump stem.

4. A device according to claim 2 or 3, **characterized by** the fact that the stem is movable with respect to the container along its axis between a rest position and a position for dispensing the product.

5. A device according to claim 4, **characterized by** the fact that the force necessary to cause the filling valve to go from the closed configuration to the filling configuration is less than or equal to the force necessary to make the stem pass from the rest position to the dispensing position.

6. A device according to claim 4 or 5, **characterized by** the fact that the force necessary to cause the stem to pass from the rest position to the dispensing position is between 10 daN and 15 daN.

7. A device according to any preceding claim, **characterized by** the fact that the filling valve is configured to take up the filling configuration before the dispenser member delivers any product into the product-refillable unit.

8. A device according to any preceding claim, **characterized by** the fact that the filling valve is made as a single piece by moulding a material, in particular by moulding an elastomer.

9. A device according to anyone of claims 1 to 7, **characterized by** the fact that the filling valve is made by assembling several components.

10. A device according to any preceding claim, **characterized by** the fact that the filling valve is attached to the body (9) of the refillable unit.

11. A device according to claim 10, **characterized by** the fact that the body (9) of the refillable unit has an aperture (22) passing through it, the filling valve (20) being placed in this aperture.

12. A device according to claim 11, **characterized by** the fact that the aperture (22) is located in a depression (24) opening out into an internal space (12) of the unit.

13. A device according to claim 12, **characterized by** the fact that the filling valve does not protrude from the depression.

14. A device according to any preceding claim, **characterized by** the fact that there is no contact between the filling valve and the product-refillable element.

15. A device according to anyone of claims 1 to 7, **characterized by** the fact that the filling valve comprises an elastic return member for returning it to the closed configuration when the dispenser member of the container is uncoupled from the filling valve.

16. A device according to claim 15, **characterized by** the fact that the elastic return member (28) is in the form of a lip made as a single piece with a stopper-forming part (25) of the filling valve.

17. A device according to claim 15, **characterized by** the fact that the return member is in the form of a spring that is not made as a single piece with a stopper-forming part (25) of the valve, in particular a helical spring that is elastically interposed between an outer surface (31) of the body and a shoulder (54) made on the stopper-forming part (25) of the filling valve.

18. A device according to any preceding claim, **characterized by** the fact that the filling valve comprises a stopper-forming part that comprises at least one orifice (38) that is closed off by the body (9) of the refillable unit when the valve is in the closed configuration and that opens out into the internal space (12) when the valve is in the filling configuration, in particular at least two diametrically opposed and coaxial orifices (38).

19. A device according to any preceding claim, **characterized by** the fact that the filling valve comprises a stopper-forming part that comprises at least one boss (51, 52) making it possible to reduce the extent of the contacting surfaces of the filling valve and of the body (9).

20. A device according to claim 19, **characterized by** the fact that the filling valve comprises at least one annular boss, in particular two annular bosses (51, 52), the annular bosses being preferentially placed on a side of the orifice or on either side of the orifices (38) through which the product passes before reaching the internal space (12).

21. A device according to claim 1, **characterized by** the fact that the filling valve comprises a fixed part (55) placed in an aperture (22) of the body (9) and a stopper-forming part (25) that can move relative to the fixed part under the effect of a thrust exerted by the dispenser member of the container, in particular under the effect of a thrust exerted by the stem of a pump or a valve bearing against the stopper-forming part (25) so as to push it away from the fixed part.

22. A device according to claim 1, wherein the filling valve comprises an endpiece (60) designed to cooperate with the dispenser member (5), this endpiece (60) being movable relative to an elastomer part.

23. A device according to the preceding claim, **characterized by** the fact that the stopper-forming part (25) is articulated to the fixed part via a hinge-forming part (56).

24. A device according to any preceding claim, **characterized by** the fact that the filling valve comprises a head (33) for retaining it in the body (9) of the refillable unit.

25. A device according to the preceding claim, **characterized by** the fact that the head (33) has a wall (34) that is thinner at its periphery.

26. A device according to any preceding claim, **characterized by** the fact that the product-refillable element in the unit consists of an applicator member.

27. A device according to the preceding claim, **characterized by** the fact that the device comprises a member (10) for gripping the applicator member fastened removably to the body.

28. A device according to claim 26, **characterized by** the fact that the applicator member is integral with the body during application.

29. A device according to anyone of claims 26 to 28, **characterized by** the fact that the applicator member comprises an elastically deformable element, in particular a foam.

30. A device according to any preceding claim, wherein the unit (3) comprises a handle (90).

31. A device according to claim 30, wherein the handle (90) is removable.

32. A device according to claim 30, wherein the handle (90) is foldable.

33. A device according to any preceding claim, wherein the unit (3) comprises a grid (95) inserted between the product-refillable element and the filling valve (20).

34. A device according to any preceding claim, wherein the container (2) comprises a dip tube.

35. A device according to anyone of claims 1 to 33, wherein the container (2) comprises a piston (103) and in that the container comprises a dispenser member, in particular a pump of the airless type.

## Patentansprüche

1. Vorrichtung (1) zum Verpacken und zur Abgabe eines Produkts, wobei diese Vorrichtung umfasst:
- eine Einheit (3), die mit Hilfe eines Behälters (2) mit Produkt nachfüllbar ist, der mit einem eine hohle Ventil- oder Pumpenstange umfassenden Abgabeorgan (4) versehen ist, wobei diese Einheit umfasst:
- einen Körper (9),
- ein mit Produkt nachfüllbares Element (13), das eine Fläche zum Auftragen des Produkts umfasst,
- ein Füllventil (20), das mit dem Körper fest verbunden ist und ausgebildet ist, um unter der Wirkung eines von dem Abgabeorgan ausgeübten Schubs von einer Verschlusskonfiguration in eine Füllkonfiguration überzugehen und um bei Fehlen eines Abgabeorgans seine Verschlusskonfiguration wieder einzunehmen, und das einen inneren Kanal (39) umfasst, der im Boden einer Aufnahme ausmündet, die dazu bestimmt ist, die Stange aufzunehmen, und mit mindestens einer Öffnung (38) für den Durchgang des Produkts in Füllkonfiguration in Verbindung ist.

2. Vorrichtung nach Anspruch 1, **dadurch gekennzeichnet, dass** das Abgabeorgan des Behälters eine Ventilstange (5) umfasst.

3. Vorrichtung nach Anspruch 1, **dadurch gekennzeichnet, dass** das Abgabeorgan eine Pumpenstange umfasst.

4. Vorrichtung nach einem der Ansprüche 2 bis 3, **dadurch gekennzeichnet, dass** die Stange bezüglich des Behälters längs ihrer Achse zwischen einer Ruhestellung und einer Produktabgabestellung beweglich ist.

5. Vorrichtung nach Anspruch 4, **dadurch gekennzeichnet, dass** die Kraft, die erforderlich ist, um den Übergang des Füllventils von der Verschlusskonfiguration in die Füllkonfiguration zu bewirken, kleiner als oder gleich der Kraft ist, die erforderlich ist, um die Stange aus ihrer Ruhestellung in ihre Abgabestellung übergehen zu lassen.

6. Vorrichtung nach einem der Ansprüche 4 und 5, **dadurch gekennzeichnet, dass** die Kraft, die erforderlich ist, um die Stange von ihrer Ruhestellung in ihre Abgabestellung übergehen zu lassen, zwischen 10 daN und 15 daN beträgt.

7. Vorrichtung nach einem der vorhergehenden Ansprüche, **dadurch gekennzeichnet, dass** das Füllventil dafür ausgebildet ist, die Füllkonfiguration einzunehmen, bevor das Abgabeorgan in die mit Produkt nachfüllbare Einheit Produkt abgibt.

8. Vorrichtung nach einem der vorhergehenden Ansprüche, **dadurch gekennzeichnet, dass** das Füllventil einstückig durch Formung von Werkstoff, insbesondere eines Elastomermaterials, einstückig hergestellt ist.

9. Vorrichtung nach einem der Ansprüche 1 bis 7, **dadurch gekennzeichnet, dass** das Füllventil durch Zusammenbau von mehreren Bestandteilen hergestellt ist.

10. Vorrichtung nach einem der vorhergehenden Ansprüche, **dadurch gekennzeichnet, dass** das Füllventil an dem Körper (9) der nachfüllbaren Einheit angebracht ist.

11. Vorrichtung nach Anspruch 12, **dadurch gekennzeichnet, dass** der Körper (9) der nachladbaren Einheit von einer Öffnung (22) durchsetzt ist, in deren Innerem das Füllventil (20) angeordnet ist.

12. Vorrichtung nach Anspruch 11, **dadurch gekennzeichnet, dass** die Öffnung (22) in einer Einsenkung (24) gelegen ist, die in einen Innenraum (12) der Einheit mündet.

13. Vorrichtung nach Anspruch 12, **dadurch gekennzeichnet, dass** das Füllventil nicht über die Einsenkung hinausragt.

14. Vorrichtung nach einem der vorhergehenden Ansprüche, **dadurch gekennzeichnet, dass** zwischen dem Füllventil und dem mit Produkt nachfüllbaren Element kein Kontakt stattfindet.

15. Vorrichtung nach einem der Ansprüche 1 bis 7, **dadurch gekennzeichnet, dass** das Füllventil ein elastisches Rückholorgan umfasst, das gestattet, es in die Verschlusskonfiguration zurückzubringen, wenn das Abgabeorgan des Behälters aus dem Füllventil ausgerückt ist.

16. Vorrichtung nach Anspruch 15, **dadurch gekennzeichnet, dass** das elastische Rückholorgan (28) in der Form einer Lippe vorliegt, die einstückig mit einem Teil (25) ausgebildet ist, der ein Verschlussorgan des Füllventils bildet.

17. Vorrichtung nach Anspruch 15, **dadurch gekennzeichnet, dass** das Rückholorgan in der Form einer Feder vorliegt, die nicht einstückig mit einem ein Verschlussorgan des Ventils bildenden Teil (25) ausgeführt ist, insbesondere einer Schraubenfeder, die elastisch zwischen eine Außenfläche (31) des Körpers und eine Schulter (54) eingesetzt ist, die auf dem ein Verschlussorgan (25) des Füllventils bildenden Teil gebildet ist.

18. Vorrichtung nach einem der vorhergehenden Ansprüche, **dadurch gekennzeichnet, dass** das Füllventil einen ein Verschlussorgan bildenden Teil umfasst, der mindestens eine Öffnung (38) umfasst, die durch den Körper (9) der nachfüllbaren Einheit verschlossen wird, wenn das Ventil in der Verschlussstellung ist, und die in den Innenraum (12) ausmündet, wenn das Ventil in der Füllkonfiguration ist, und zwar insbesondere mindestens zwei diametral entgegengesetzte und koaxiale Öffnungen (38).

19. Vorrichtung nach einem der vorhergehenden Ansprüche, **dadurch gekennzeichnet, dass** das Füllventil einen ein Verschlussorgan bildenden Teil umfasst, der mindestens eine ringförmige Erhebung (51, 52) umfasst, die es gestattet, die Ausdehnung der in Kontakt befindlichen Flächen des Füllventils und des Körpers (9) zu reduzieren.

20. Vorrichtung nach Anspruch 21, **dadurch gekennzeichnet, dass** das Füllventil mindestens eine ringförmige Erhebung, und zwar insbesondere zwei ringförmige Erhebungen (51, 52) umfasst, die vorzugsweise zu beiden Seiten der Öffnung bzw. Öffnungen (38) angeordnet sind, über die das Produkt fließt, bevor es den Innenraum (12) erreicht.

21. Vorrichtung nach Anspruch 1, **dadurch gekennzeichnet, dass** das Füllventil einen feststehenden Teil (55) umfasst, der in einer Öffnung (22) des Körpers (9) angeordnet ist, und einen ein Verschlussorgan bildenden Teil (25), der bezüglich dieses feststehenden Teils unter der Wirkung eines von dem Abgabeorgan des Behälters ausgeübten Schubs, insbesondere unter der Wirkung eines von der Stange einer Pumpe oder eines Ventils ausgeübten Schubs beweglich ist, die gegen den ein Verschlussorgan bildenden Teil (25) drückt, um ihn von dem feststehende Teil zu entfernen.

22. Vorrichtung nach Anspruch 1, **dadurch gekennzeichnet, dass** das Füllventil einen Ansatz (60) umfasst, der ausgebildet ist, um mit dem Abgabeorgan (5) zusammenzuwirken, wobei dieser Ansatz (60) bezüglich eines Teils aus Elastomer beweglich ist.

23. Vorrichtung nach dem vorhergehenden Anspruch, **dadurch gekennzeichnet, dass** der ein Verschlussorgan bildende Teil an dem feststehenden Teil über einen ein Scharnier bildenden Teil (56) angelenkt ist.

24. Vorrichtung nach einem der vorhergehenden Ansprüche, **dadurch gekennzeichnet, dass** das Füllventil einen Kopf (33) zum Zurückhalten in dem Körper (9) der nachfüllbaren Einheit umfasst.

25. Vorrichtung nach dem vorhergehenden Anspruch, **dadurch gekennzeichnet, dass** der Kopf (33) eine an ihrem Umfang verdünnte Wand (34) aufweist.

26. Vorrichtung nach einem der vorhergehenden Ansprüche, **dadurch gekennzeichnet, dass** das in der Einheit vorhandene mit Produkt nachfüllbare Element aus einem Auftragorgan besteht.

27. Vorrichtung nach dem vorhergehenden Anspruch, **dadurch gekennzeichnet, dass** es ein Organ (10) zum Ergreifen des Auftragorgans umfasst, das an dem Körper lösbar befestigt ist.

28. Vorrichtung nach Anspruch 26, **dadurch gekennzeichnet, dass** das Auftragorgan bei dem Auftrag mit dem Körper fest verbunden ist.

29. Vorrichtung nach den Ansprüchen 26 bis 28, **dadurch gekennzeichnet, dass** das Auftragorgan ein elastisch verformbares Element, insbesondere einen Schaum, umfasst.

30. Vorrichtung nach einem der vorhergehenden Ansprüche, **dadurch gekennzeichnet, dass** die Einheit (3) einen Griff (90) umfasst.

31. Vorrichtung nach Anspruch 30, **dadurch gekennzeichnet, dass** der Griff (90) abnehmbar ist.

32. Vorrichtung nach Anspruch 30, **dadurch gekennzeichnet, dass** der Griff (90) umbiegbar ist.

33. Vorrichtung nach einem der vorhergehenden Ansprüche, **dadurch gekennzeichnet, dass** die Einheit (3) ein Gitter (35) umfasst, das zwischen das mit Produkt nachfüllbare Element und das Füllventil (20) einsetzbar ist.

34. Vorrichtung nach einem der vorhergehenden Ansprüche, **dadurch gekennzeichnet, dass** der Behälter (2) ein Tauchrohr umfasst.

35. Vorrichtung nach einem der Ansprüche 1 bis 33, **dadurch gekennzeichnet, dass** der Behälter (2) einen Kolben (103) umfasst und dass der Behälter ein Abgabeorgan, insbesondere eine Pumpe ohne Luftaufnahme, umfasst.
